# EUROPÄISCHE PATENTSCHRIFT

(11) **EP 4 071 408 B1**
(45) Veröffentlichungstag und Bekanntmachung des Hinweises auf die Patenterteilung: **27.09.2023**
(21) Anmeldenummer: 22162920.7
(22) Anmeldetag: 18.03.2022
(51) Int. Cl.: F23N 5/02, F23D 14/02

(54) **VERFAHREN UND ANORDNUNG ZUR BEOBACHTUNG VON FLAMMEN IN EINEM VERBRENNUNGSRAUM EINES HEIZGERÄTES, DAS MIT WASSERSTOFF ODER WASSERSTOFFHALTIGEM BRENNGAS BETREIBBAR IST**
METHOD AND ASSEMBLY FOR OBSERVING FLAMES IN A COMBUSTION CHAMBER OF A HEATER OPERABLE WITH HYDROGEN OR HYDROGEN-CONTAINING FUEL GAS
PROCÉDÉ ET AGENCEMENT DE SURVEILLANCE DES FLAMMES DANS UNE CHAMBRE DE COMBUSTION D'UN CHAUFFAGE POUVANT FONCTIONNER SUR HYDROGÈNE OU SUR GAZ DE COMBUSTION CONTENANT DE L'HYDROGÈNE

(30) Priorität: 30.03.2021 DE 102021108014
(43) Veröffentlichungstag der Anmeldung: 12.10.2022
(73) Patentinhaber: Vaillant GmbH, 42859 Remscheid NRW (DE)
(72) Erfinder: Oerder, Bodo, 42897 Remscheid (DE); Wohlfeil, Arnold, 42799 Leichlingen (DE); Grabe, Jochen, 51688 Wipperfürth (DE); Staab, Fabian, 42283 Wuppertal (DE); Hopf, Matthias, 42855 Remscheid (DE); Schumacher, Michael, 51688 Wipperfürth (DE)
(74) Vertreter: Popp, Carsten

(56) Entgegenhaltungen:
- WO-A1-2020/079445
- DE-B3-102012 220 526

## Beschreibung

Die Erfindung betrifft ein Verfahren und eine Anordnung zur Beobachtung von Flammen in einem Verbrennungsraum eines Heizgerätes, das mit Wasserstoff und/oder einem wasserstoffhaltigen Brenngas betreibbar ist. Wasserstoff als Brenngas oder als Beimischung zu Brenngasen wird immer wichtiger, und es werden große Anstrengungen unternommen, neue oder auch existierende Heizgeräte für einen Betrieb damit zu ertüchtigen. Dabei geht es nicht nur um große Anlagen, sondern auch um Wandgeräte zur Erwärmung von Wasser und generell um Heizgeräte für die Beheizung von Gebäuden und/oder die Bereitstellung von warmem Wasser. DE 10 2012 220526 B3 beschreibt ein Verfahren und eine Anordnung zum Beobachten oder Überwachen von Flammen in einem Verbrennungsraum eines Heizgerätes, wobei eine Temperatur an mindestens einer Messstelle in oder an dem Verbrennungsraum gemessen wird, wobei außerdem die Temperatur an der Messstelle anhand eines mathematischen Modells aus anderen an dem Heizgerät gemessenen oder vorgegebenen physikalischen Betriebsdaten berechnet wird, und wobei die gemessene Temperatur und mit der berechneten verglichen und bei Abweichungen oberhalb eines Schwellwertes auf ein Erlöschen der Flammen geschlossen wird.

Wasserstoff unterscheidet sich bei seiner Verbrennung in mehreren Punkten von bisher verwendeten Brenngasen, insbesondere ist eine Wasserstofflamme für das menschliche Auge fast unsichtbar, strahlt weniger Wärme ab als mit kohlenstoffhaltigen Brennstoffen erzeugte Flammen, und es werden andere Messsysteme benötigt als bei Heizgeräten für Brennstoffe aus Kohlenwasserstoffen. Die vorliegende Erfindung ist daher besonders, aber nicht nur geeignet für Heizgeräte, die mit reinem Wasserstoff oder mit Brenngas, das zu mehr als 50%, insbesondere mehr als 97% aus Wasserstoff besteht, betrieben werden.

In Heizgeräten werden bisher im Allgemeinen einfache und robuste Sensoren für Temperatur, Licht- oder Wärme-Strahlung, Druck, Volumenstrom und dergleichen eingesetzt, um die Heizgeräte zu regeln und deren sicheren Betrieb zu gewährleisten. Mit bisher üblicher Sensorik lassen sich jedoch bei Verwendung von Wasserstoff als Brenngas manche Messungen nicht zuverlässig durchführen. Eine wichtige Aufgabe ist das Feststellen des Vorhandenseins einer stabilen Flamme (ein sogenannter Flammenwächter), eine andere die Einstellung eines für eine stabile und umweltschonende Verbrennung geeigneten Verhältnisses von Verbrennungsluft zu Brenngas (Lambda-Wert).

Als Ersatz für bisher häufig verwendete lonisationsmessungen, die bei Wasserstoff als oder im Brenngas nicht oder weniger zuverlässig funktionieren, wurden schon Temperaturmessungen im oder am Verbrennungsraum vorgeschlagen, da sich beim Zünden und Erlöschen von Flammen charakteristische Temperaturänderungen zeigen. Ein Flammenwächter und/oder eine Regelung der Verbrennung in einem Verbrennungsraum können daher grundsätzlich auch mit Temperaturmessungen durchgeführt werden. Wird das Vorhandensein einer Flamme in einem Verbrennungsraum mittels mindestens eines Temperatursensors überwacht, wird dessen Messwert kontinuierlich oder quasikontinuierlich an eine Steuer- und Regeleinheit weitergeleitet, wobei die Steuer- und Regeleinheit den Messwert und sein zeitliches Verhalten überwacht und mit vorgebbaren Sollbereichen vergleicht, und bei Abweichungen von einem der Sollbereiche die Brenngaszufuhr beendet.

Es können hierfür in der Steuer- und Regeleinheit Kalibrierdaten oder Kennfelder gespeichert sein oder verfügbar gemacht werden, mit denen Messwerte und deren zeitliche Ableitungen verglichen werden können.

Zündet eine Flamme ordnungsgemäß, so wird von dem Temperatursensor ein Anstieg der Temperatur gemessen. Erlischt die Flamme, so wird ein Abfall der Temperatur gemessen. Überschreitet die Temperaturabsenkung pro Zeiteinheit einen vorher z. B. experimentell ermittelten Wert, so wird dies als Erlöschen der Flamme durch die Auswerte- und Regeleinheit interpretiert und das Brenngasventil geschlossen. Bei der Zündung des Brenners wird umgekehrt verfahren. Kommt es nach der Zündung zu keinem schnellen Temperaturanstieg an dem Temperatursensor, so kann auf eine Fehlzündung geschlossen werden. Steigt die Temperatur mit der erwarteten Geschwindigkeit, so wird der Zündvorgang als erfolgreich gewertet. Durch die Temperaturüberwachung kann sichergestellt werden, dass Wasserstoff verbrannt wird. Dies gilt insbesondere immer dann, wenn die Temperatur im Verbrennungsraum > 833 K [Kelvin] (Selbstzündungstemperatur von Wasserstoff in Luft) und das Luftverhältnis > 1 (Lambda-Wert > 1) ist. Das Verbrennungsluftverhältnis (Lambda) setzt die tatsächlich zur Verfügung stehende Luftmasse ins Verhältnis zur mindestens notwendigen Luftmasse, die für eine stöchiometrisch vollständige Verbrennung theoretisch benötigt wird. Durch die Temperaturüberwachung mit der Funktion eines Flammenwächters kann also sichergestellt werden, dass eine Verbrennung stattfindet bzw. eine Abschaltung erfolgt, falls die Flamme erlischt.

Die beschriebenen Auswertungen erfordern allerdings eine gewisse Begrenzung des Anwendungsbereiches, in dem die Messwerte sicher interpretierbar sind, was den Einsatz dieser Technologie bei sicherheitsrelevanten Funktionen einschränken kann. Es ist nämlich nicht immer möglich, insbesondere bei sich ändernden Betriebsbedingungen (Modulation der Leistung, Abnahme unterschiedlicher Wärmemengen pro Zeiteinheit, Wiederstart nach einer Abschaltung etc.) des Heizgerätes, Temperaturen und/oder deren Änderungen eindeutig zu interpretieren. So kann z. B. eine schnelle Reduzierung der Leistung oder eine schnelle Zunahme der Wärmeabfuhr durch einen Wärmetauscher fälschlich als Erlöschen der Flammen angesehen werden, was eine sofortige Abschaltung auslösen würde.

Aufgabe der vorliegenden Erfindung ist, die mit Bezug auf den Stand der Technik geschilderten Probleme wenigstens teilweise zu lösen. Insbesondere sollen ein Verfahren und eine Anordnung geschaffen werden, mit denen sich bei unterschiedlichen oder sich ändernden Betriebsbedingungen zuverlässig das Zünden und/oder das Erlöschen von Flammen in einem Verbrennungsraum eines Heizgerätes erkennen lässt.

Zur Lösung dieser Aufgabe dienen ein Verfahren und eine Anordnung sowie ein Computerprogrammprodukt gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit der Zeichnung, veranschaulicht die Erfindung und gibt weitere Ausführungsbeispiele an.

Hierzu trägt ein Verfahren bei zum Beobachten oder Überwachen von Flammen in einem Verbrennungsraum eines Heizgerätes, welches mit Wasserstoff oder einem wasserstoffhaltigen Brenngas betrieben wird, wobei eine Temperatur an mindestens einer Messstelle in oder an dem Verbrennungsraum gemessen wird, wobei außerdem die Temperatur an der Messstelle anhand eines mathematischen Modells aus anderen an dem Heizgerät gemessenen oder vorgegebenen physikalischen Betriebsdaten berechnet wird und wobei die gemessene Temperatur und/oder deren zeitliches Verhalten mit der berechneten verglichen und bei Abweichungen oberhalb eines Schwellwertes auf ein Zünden oder ein Erlöschen der Flammen geschlossen wird.

Statt charakteristische Verläufe einer gemessenen absoluten Temperatur oder von deren zeitlichem Verhalten zu identifizieren, berechnet das mathematische Modell eine theoretische Temperatur und/oder einen theoretischen Temperaturverlauf, die gemessen werden müssten, wenn alle Systeme ordnungsgemäß funktionieren. Mit diesen werden dann die tatsächlich gemessenen Daten verglichen. Dies erlaubt (sofern das mathematische Modell gut genug ist und ihm genügend Informationen zur Verfügung stehen, was bei modernen Heizgeräten typischerweise der Fall ist) ggf. unter anderem eine Entscheidung, ob Flammen gezündet oder erloschen sind, unter praktisch allen Betriebsbedingungen und mit großer Zuverlässigkeit. So lässt sich ein robuster Flammenwächter für einen weiten Modulationsbereich der Leistung des Heizgerätes und viele unterschiedliche Betriebssituationen realisieren. Außerdem erlaubt das Modell eine Kontrolle oder Plausibilitätsprüfung von Messgeräten und Signalwegen. Dies bedeutet einen zusätzlichen Sicherheitsgewinn, weil frühzeitig erkannt werden kann, wenn einzelne Sensoren ausfallen, driften oder falsche Messwerte liefern. Abweichungen zwischen Modell und real gemessenen physikalischen Größen, die bei ähnlichen Betriebsbedingungen vorher nicht aufgetreten sind, können Hinweise auf Fehler liefern.

Das mathematische Modell berücksichtigt dabei die physikalischen Eigenschaften des Verbrennungsraumes und für die Verbrennung wesentliche Parameter. Der Verbrennungsraum, allgemeiner auch als Warmzelle bezeichnet, lässt sich wegen einer gewissen Symmetrie und Homogenität mit relativ wenigen Parametern schon gut beschreiben, wodurch die Temperatur als Funktion dieser Parameter abgebildet werden kann.

Dazu werden die Wärmekapazität wesentlicher Bauteile des Verbrennungsraumes (oder eine integrale Betrachtung davon), die Wärmeleitung und Wärmeübergangszahlen von verwendeten Materialien und eines verwendeten Temperaturmesssystems als physikalische Eigenschaften berücksichtigt. Wird dem Verbrennungsraum Wärme durch Verbrennung zugeführt, so heizt sich dieser auf, wobei jedoch nicht nur der gasförmige Inhalt des Verbrennungsraumes, sondern auch die Wärmeaufnahme von Wänden, insbesondere eines dort integrierten Wärmetauschers, und anderer Bauteile berücksichtigt werden. Deren Wärmekapazität und die Schnelligkeit, mit der Wärme in diese Bauteile übergeht (abhängig von Wärmeübergangszahlen), werden von dem Modell berücksichtigt. Auch die Eigenschaften eines Temperatursensors selbst sollten Beachtung finden, da ein Temperatursensor träge sein und verzögert auf Temperaturänderungen reagieren kann. Alle Eigenschaften des Verbrennungsraumes sind praktisch konstant, so dass das Verhalten des Verbrennungsraumes bei Wärmezufuhr oder -abfuhr durch gespeicherte Kennfelder (gerechnet und/oder Erfahrungswerte) oder wenige Parameter beschrieben werden kann.

Auch werden bevorzugt von dem mathematischen Modell die Massenströme an Luft und Brenngas, die aus diesen Massenströmen durch Verbrennung erzielbare Energiemenge pro Zeiteinheit und die Umgebungstemperatur als für die Verbrennung wesentliche Betriebsdaten berücksichtigt. Bei einem modernen Heizgerät stehen viele Daten zur Verfügung, von denen für das Modell benötigte genutzt werden können. Im Ergebnis benötigt das Modell die Information, wieviel Luft mit welcher Temperatur und wieviel Brenngas mit welcher Temperatur dem Verbrennungsraum jeweils pro Zeiteinheit zugeführt wird. Die Drehzahl eines Gebläses und die Öffnung eines Brenngasventils können beispielsweise geeignete Parameter für die jeweiligen Massenströme sein. Aus der Art des Brenngases und unter der Voraussetzung einer vollständigen Verbrennung kann dann die pro Zeiteinheit dem Verbrennungsraum zugeführte (Wärme-)Energie berechnet werden. Ein geeigneter Algorithmus kann die zu erwartende Temperatur (insbesondere an der Messstelle) als Funktion der zugeführten Parameter angeben.

Danach wird bevorzugt die Differenz aus gemessener Temperatur und ohne Verbrennungsenergie berechneter Temperatur oder die Differenz von deren zeitlichem Verhalten ab dem Start des Heizgerätes gebildet und bei Überschreiten eines ersten Schwellwertes wird auf das Zünden von Flammen und Freisetzung von Verbrennungsenergie geschlossen. Da das Modell zwar die Information erhalten könnte, dass eine Zündung ausgelöst wurde, aber nicht berechnen kann, ob auch tatsächlich Flammen gebildet werden, berechnet das Modell beim Start des Heizgerätes die Temperatur ohne Zufuhr von Verbrennungsenergie. Die tatsächliche Temperatur muss dieser so lange entsprechen, wie keine Flammen gezündet wurden. Ist dies zu lange der Fall, so wird die Brenngaszufuhr gestoppt und evtl. der Startvorgang wiederholt oder eine Störmeldung abgegeben. Steigt die gemessene Temperatur aber auf charakteristische Weise über die berechnete, so ist dies ein sicherer Hinweis auf die korrekte Zündung von Flammen, so dass der Betrieb fortgesetzt (und das Modell auf Berechnung mit Verbrennungsenergie umgeschaltet werden) kann. Auch der umgekehrte Weg ist natürlich möglich, nämlich immer mit Verbrennungsenergie zu rechnen und zu erkennen, ob sich die gemessene Temperatur schnell genug auf den gerechneten Wert erhöht.

Entsprechend wird bevorzugt ab dem Zünden von Flammen die Differenz aus gemessener Temperatur und mit Verbrennungsenergie berechneter Temperatur oder die Differenz deren zeitlichem Verhalten nach dem Startvorgang des Heizgerätes gebildet und bei Unterschreiten eines zweiten vorgebbaren Schwellwertes auf Erlöschen von Flammen und Wegfall von Verbrennungsenergie geschlossen.

Zur Lösung der Aufgabe trägt auch eine Anordnung zum Beobachten oder Überwachen von Flammen in einem Verbrennungsraum eines Heizgerätes bei, welches mit Wasserstoff oder einem wasserstoffhaltigen Brenngas betreibbar ist, wobei mindestens ein Temperatursensor an oder in dem Verbrennungsraum vorhanden ist, der mit einer Steuer- und Regeleinheit verbunden ist, wobei in der Steuer- und Regeleinheit ein mathematisches Modell des Verbrennungsraumes mit Temperatursensor nachgebildet ist, wobei dem Modell Betriebsdaten des Heizgerätes und in der Steuer- und Regeleinheit gespeicherte physikalische Größen des Verbrennungsraumes und des Temperatursensors zuführbar sind, wobei das mathematische Modell physikalische Eigenschaften des Verbrennungsraumes und für die Verbrennung wesentliche Parameter berücksichtigt, nämlich die Wärmekapazität wesentlicher Bauteile des Verbrennungsraumes sowie die Wärmeleitung und Wärmeübergangszahlen von verwendeten Materialien und eines verwendeten Temperatursensors und wobei eine Bewertungslogik vorhanden ist, die eingerichtet ist, aus einer vom mathematischen Modell berechneten Temperatur und/oder deren zeitlichem Verhalten und einer vom Temperatursensor gemessenen Temperatur bzw. deren zeitlichem Verhalten zu ermitteln, ob eine Zündung und/oder ein Erlöschen der Flammen stattgefunden hat. Die Bewertungslogik kann auch komplexere Aufgaben als die reine Differenzbildung von Temperaturen übernehmen, z. B. zeitliche Ableitungen der Temperaturen bilden und vergleichen oder das Vergleichen von charakteristischen Mustern des Temperaturverlaufes jeweils aus berechneten und gemessenen Temperaturen. Jedenfalls aber ist die Bewertung zuverlässiger als die Bewertung einer nur gemessenen absoluten Temperatur bzw. deren zeitlichem Verhalten.

Insbesondere sind dem mathematischen Modell mindestens eine Gebläsedrehzahl, ein Massenstrom an Brenngas und eine Umgebungstemperatur als für die Verbrennung wesentliche physikalische Betriebsdaten zuführbar. Es können auch andere Messgrößen zugeführt werden, die die gleiche Information (Massenströme an Luft und Brenngas, Umgebungstemperatur) durch Umrechnung liefern können.

Außerdem sind dem mathematischen Modell bevorzugt mindestens die Daten über eine Wärmekapazität des Verbrennungsraumes und über eine Trägheit des Temperatursensors zuführbar. Das Modell kann auch rekursiv arbeiten, indem es in kurzen Zeitabständen z. B. die Temperaturen an verschiedenen Stellen des Verbrennungsraumes berechnet und für die nächste Berechnung diese Temperaturen als Ausgangswert nimmt.

In einer besonderen Ausführungsform sind der Bewertungslogik die gemessene Temperatur und die berechnete Temperatur zuführbar, und die Bewertungslogik ist für die Funktion eines Flammenwächters eingerichtet, indem bei Ausbleiben einer erwarteten Zündung oder einem Erlöschen der Flammen eine Abschaltung eines Brenngasventils und/oder eine Störmeldung auslösbar ist.

Ein weiterer Aspekt betrifft auch ein Computerprogrammprodukt umfassend Befehle, die bewirken, dass die beschriebene Anordnung das beschriebene Verfahren ausführt. Die Auswertung der vom Sensor gemessenen Daten, deren weitere Verwendung im Heizgerät und das mathematische Modell sowie die Bewertungslogik benötigen ein Programm und Daten, um die Funktion als Flammenwächter durchführen zu können, wobei beides gelegentlich aktualisiert werden muss.

Die Erläuterungen zum Verfahren können zur näheren Charakterisierung der Anordnung herangezogen werden, und umgekehrt. Die Anordnung kann auch so eingerichtet sein, dass damit das Verfahren durchgeführt wird.

Ein schematisches Ausführungsbeispiel der Erfindung, auf das diese jedoch nicht beschränkt ist, und die Funktionsweise des Verfahrens werden nun anhand der Zeichnung näher erläutert. Es stellen dar:
- Fig. 1:: ein Heizgerät mit Temperatursensor und Steuer- und Regeleinheit und
- Fig. 2:: den schematischen Aufbau einer Steuer- und Regeleinheit mit mathematischem Modell und Bewertungslogik.

Fig. 1 zeigt schematisch ein für den Betrieb mit Wasserstoff als Brenngas oder mit wasserstoffhaltigem Brenngas ausgelegtes Heizgerät 1. Das Heizgerät 1 weist ein Gebläse 2 auf, welches einen Brenner 3 mit Luft von einer Luftzufuhr 4 versorgt. Über ein Brenngasventil 5 wird Brenngas (hier Wasserstoff oder ein vorwiegend aus Wasserstoff bestehendes Brenngasgemisch) aus einer Brenngasversorgung 6 der Luft beigemischt. Eine Steuer- und Regeleinheit 7 steht über Datenleitungen 13 mit dem Gebläse 2 und dem Brenngasventil 5 in Verbindung, so dass ein für eine Zündung und/oder einen Dauerbetrieb geeignetes Gemisch erzeugt und die dafür vorgenommenen Einstellungen (z. B. Drehzahl des Gebläses 2 und Öffnung des Brenngasventils 5) rückgemeldet werden können. Bei der Verbrennung dieses Gemisches in einem Verbrennungsraum 15 entstehen Flammen 16, deren Wirkung (und damit dessen Vorhandensein) anhand von mindestens einem Temperatursensor 10 an einer Messstelle 19 beobachtet wird. Der Temperatursensor 10 ist ebenfalls über eine Datenleitung 13 mit der Steuer- und Regeleinheit 7 verbunden. Der Verbrennungsraum 15 ist von einem Gehäuse 8 umgeben, in dem sich hier nur angedeutete Wärmetauscherflächen befinden. Entstehende Verbrennungsgase werden über eine Abgasanlage 9 an die Umgebung abgeleitet. Zum Zünden der Verbrennung ist eine Zündeinrichtung 17 vorhanden, die mittels einer Zündleitung 14 mit der Steuer- und Regeleinheit 7 verbunden ist. Eine Anzeige 18 (die bei einer Fernwartung auch an anderer Stelle sein kann) liefert Informationen über den Zustand des Heizgerätes 1.

Da eine zuverlässige Aussage über das Vorhandensein von Flammen 16 allein aufgrund der Messwerte des Temperatursensors 10 nicht unter allen Betriebsbedingungen möglich ist, weist die Steuer- und Regeleinheit 7, wie in Fig. 2 vergrößert dargestellt, ein mathematisches Modell 11 auf, in dem (mittels eines geeigneten Algorithmus) eine Temperatur TB berechnet wird, die sich (theoretisch) unter Berücksichtigung von physikalischen Betriebsdaten PB am Temperatursensor 10 ergeben müsste. Mit dieser wird die tatsächlich gemessene Temperatur TM in einer Bewertungslogik 12 verglichen und bei starken Abweichungen auf ein Zünden bzw. Erlöschen der Flammen 16 geschlossen. Die Bewertungslogik 12 kann auch detailliertere Informationen verarbeiten und das zeitliche Verhalten TM` der gemessenen Temperatur mit dem der berechneten Temperatur TB` oder das Auftreten charakteristischer Muster in beiden vergleichen und daraus auf das Vorhandensein oder Erlöschen von Flammen 16 schließen. Wird ein Ausbleiben einer Zündung oder das Erlöschen von Flammen 16 erkannt, kann eine Störmeldung S ausgegeben werden, beispielsweise auf der Anzeige 18. Außerdem kann mit einem Signal "Flamme vorhanden ja/nein" die sicherheitsrelevante Funktion eines Flammenwächters erfüllt werden.

Die vorliegende Erfindung erlaubt es, bei einem breiten Spektrum an Betriebszuständen eines Heizgerätes 1 mit einem Temperatursensor 10 eine zuverlässige Überwachung des Vorhandenseins von Flammen 16 im Verbrennungsraum 15 zu verwirklichen.

### Bezugszeichenliste

- 1: Heizgerät
- 2: Gebläse
- 3: Brenner
- 4: Luftzufuhr
- 5: Brenngasventil
- 6: Brenngasversorgung
- 7: Steuer- und Regeleinheit
- 8: Gehäuse
- 9: Abgasanlage
- 10: Temperatursensor
- 11: Mathematisches Modell
- 12: Bewertungslogik
- 13: Datenleitungen
- 14: Zündleitung
- 15: Verbrennungsraum
- 16: Flammen
- 17: Zündeinrichtung
- 18: Anzeige
- 19: Messstelle

- PB: physikalische Betriebsdaten
- TM: gemessene Temperatur
- TM`: zeitliches Verhalten der gemessenen Temperatur
- TB: berechnete Temperatur
- TB`: zeitliches Verhalten der berechneten Temperatur
- S: Störmeldung

## Patentansprüche

1. Verfahren zum Beobachten oder Überwachen von Flammen (16) in einem Verbrennungsraum (15) eines Heizgerätes (1), welches mit Wasserstoff oder einem wasserstoffhaltigen Brenngas betrieben wird, wobei eine Temperatur (TM) an mindestens einer Messstelle (19) in oder an dem Verbrennungsraum (15) gemessen wird, wobei außerdem die Temperatur (TB) an der Messstelle (19) anhand eines mathematischen Modells (11) aus anderen an dem Heizgerät (1) gemessenen oder vorgegebenen physikalischen Betriebsdaten (PB) berechnet wird, und wobei die gemessene Temperatur (TM) und/oder deren zeitliches Verhalten (TM') mit der berechneten (TB, TB') verglichen und bei Abweichungen oberhalb eines Schwellwertes auf ein Zünden oder ein Erlöschen der Flammen (16) geschlossen wird und wobei das mathematische Modell (11) physikalische Eigenschaften des Verbrennungsraumes (15) und für die Verbrennung wesentliche Parameter berücksichtigt, nämlich die Wärmekapazität wesentlicher Bauteile des Verbrennungsraumes (15) sowie die Wärmeleitung und Wärmeübergangszahlen von verwendeten Materialien und eines verwendeten Temperatursensors (10).

2. Verfahren nach Anspruch 1, wobei Massenströme an Luft und Brenngas, die aus diesen Massenströmen durch Verbrennung erzielbare Energiemenge pro Zeiteinheit und eine Umgebungstemperatur als für die Verbrennung wesentliche Parameter berücksichtigt werden.

3. Verfahren nach einem der Ansprüche 1 oder 2, wobei die Differenz aus gemessener Temperatur (TM) und ohne Verbrennungsenergie berechneter Temperatur (TB) oder von deren zeitlichem Verhalten (TM', TB') ab einem Start des Heizgerätes (1) gebildet und bei Überschreiten eines ersten Schwellwertes auf das Zünden von Flammen (16) und Freisetzung von Verbrennungsenergie geschlossen wird.

4. Verfahren nach einem der vorhergehenden Ansprüche, wobei ab dem Zünden von Flammen (16) die Differenz aus gemessener Temperatur (TM) und mit Verbrennungsenergie berechneter Temperatur (TB) oder deren zeitlichem Verhalten (TM', TB') ab einem Start des Heizgerätes (1) gebildet und bei Unterschreiten eines zweiten vorgebbaren Schwellwertes auf Erlöschen von Flammen (16) und Wegfall von Verbrennungsenergie geschlossen wird.

5. Anordnung zum Beobachten oder Überwachen von Flammen (16) in einem Verbrennungsraum (15) eines Heizgerätes (1), welches mit Wasserstoff oder einem wasserstoffhaltigen Brenngas betreibbar ist, wobei mindestens ein Temperatursensor (10) an oder in dem Verbrennungsraum (15) vorhanden ist, der mit einer Steuer- und Regeleinheit (7) verbunden ist, wobei in der Steuer- und Regeleinheit (7) ein mathematisches Modell (11) des Verbrennungsraumes (15) mit Temperatursensor (10) nachgebildet ist, wobei dem Modell (11) physikalische Betriebsdaten (PB) des Heizgerätes (1) und in der Steuer- und Regeleinheit (7) gespeicherte physikalische Größen des Verbrennungsraumes (15), nämlich die Wärmekapazität wesentlicher Bauteile des Verbrennungsraumes (15) sowie die Wärmeleitung und Wärmeübergangszahlen von verwendeten Materialien und des verwendeten Temperatursensors (10) zuführbar sind und wobei eine Bewertungslogik (12) vorhanden ist, die eingerichtet ist, aus einer vom mathematischen Modell (11) berechneten Temperatur (TB) und/oder deren zeitlichem Verhalten (TB') und einer vom Temperatursensor (10) gemessenen Temperatur (TM) bzw. deren zeitlichem Verhalten (TM') zu ermitteln, ob eine Zündung und/oder ein Erlöschen der Flammen (16) stattgefunden hat.

6. Anordnung nach Anspruch 5, wobei dem mathematischen Modell (11) mindestens eine Gebläsedrehzahl, ein Massenstrom an Brenngas und eine Umgebungstemperatur als für die Verbrennung wesentliche physikalische Betriebsdaten zuführbar sind.

7. Anordnung nach Anspruch 5 oder 6, wobei dem mathematischen Modell (11) mindestens Daten über eine Wärmekapazität des Verbrennungsraumes (15) und über eine Trägheit des Temperatursensors (10) zuführbar sind.

8. Anordnung nach einem der Ansprüche 5 bis 7, wobei der Bewertungslogik (12) die gemessene Temperatur (TM) und die berechnete Temperatur (TB) zuführbar sind und die Bewertungslogik (12) für die Funktion eines Flammenwächters eingerichtet ist, indem bei Ausbleiben einer erwarteten Zündung oder einem Erlöschen der Flammen (16) eine Abschaltung eines Brenngasventils (5) auslösbar ist.

9. Computerprogrammprodukt umfassend Befehle, die bewirken, dass die Anordnung nach einem der Ansprüche 5 bis 8 das Verfahren nach einem der Ansprüche 1 bis 4 ausführt.

## Claims

1. Method for observing or monitoring flames (16) in a combustion chamber (15) of a heater (1) which is operated with hydrogen or a hydrogen-containing fuel gas, wherein a temperature (TM) is measured at at least one measuring point (19) in or on the combustion chamber (15), wherein in addition the temperature (TB) at the measuring point (19) is calculated by using a mathematical model (11) from other physical operating data (PB) measured or predetermined at the heater (1), and wherein the measured temperature (TM) and/or its temporal behaviour (TM') is compared with the calculated temperature (TB, TB'), and in the event of deviations above a threshold value a conclusion is drawn about an ignition or extinguishing of the flames (16), and wherein the mathematical model (11) takes into account physical properties of the combustion chamber (15) and parameters essential for the combustion, namely the heat capacity of essential components of the combustion chamber (15) as well as the heat conduction and heat transfer rates of materials used and of a temperature sensor used (10).

2. Method according to claim 1, wherein mass flows of air and fuel gas, the amount of energy per time unit achievable from these mass flows by combustion and an ambient temperature are taken into account as parameters essential for the combustion.

3. Method according to any one of claims 1 or 2, wherein the difference between measured temperature (TM) and temperature calculated without combustion energy (TB) or their temporal behaviour (TM', TB') is formed from a start of the heater (1) and if a first threshold value is exceeded it is concluded that the ignition of flames (16) and release of combustion energy is taking place.

4. Method according to any one of the preceding claims, wherein from the ignition of flames (16) the difference between the measured temperature (TM) and temperature calculated with combustion energy (TB) or its temporal behaviour (TM', TB') is formed from a start of the heater (1) and if a second predeterminable threshold value is not reached it is concluded that extinguishing of flames (16) and loss of combustion energy is taking place.

5. Assembly for observing or monitoring flames (16) in a combustion chamber (15) of a heater (1), which can be operated with hydrogen or a hydrogen-containing fuel gas, wherein at least one temperature sensor (10) is provided on or in the combustion chamber (15) which is connected to a control and regulating unit (7), wherein a mathematical model (11) of the combustion chamber (15) with temperature sensor (10) is simulated in the control and regulating unit (7), wherein physical operating data (PB) of the heater (1) and physical variables of the combustion chamber (15) stored in the control and regulating unit (7) can be supplied to the model (11), namely the heat capacity of essential components of the combustion chamber (15) as well as the heat conduction and heat transfer rates of materials used and the temperature sensor (10) used, and wherein an evaluation logic (12) is provided which is configured to determine from a temperature (TB) calculated by the mathematical model (11) and/or its temporal behaviour (TB') and a temperature (TM) measured by the temperature sensor (10) or its temporal behaviour (TM') whether an ignition und/or extinguishing of the flames (16) has taken place.

6. Assembly according to claim 5, wherein at least a fan speed, a mass flow of fuel gas and an ambient temperature can be supplied to the mathematical model (11) as physical operating data essential for the combustion.

7. Assembly according to claim 5 or 6, wherein at least data on a heat capacity of the combustion chamber (15) and on an inertia of the temperature sensor (10) can be supplied to the mathematical model (11).

8. Assembly according to any one of claims 5 to 7, wherein the measured temperature (TM) and the calculated temperature (TB) can be supplied to the evaluation logic (12), and the evaluation logic (12) is configured for the function of a flame monitor, in that in the absence of an expected ignition or extinguishing of the flames (16) a shutdown of a fuel gas valve (5) can be triggered.

9. Computer program product comprising commands which cause the assembly according to any one of claims 5 to 8 to execute the method according to any one of claims 1 to 4.

## Revendications

1. Procédé destiné à l'observation ou la surveillance de flammes (16) dans une chambre de combustion (15) d'un appareil de chauffage (1) qui est actionné avec de l'hydrogène ou un gaz combustible contenant de l'hydrogène, dans lequel une température (TM) au niveau d'au moins un point de mesure (19) est mesurée dans ou au niveau de la chambre de combustion (15), dans lequel outre la température (TB) au niveau du point de mesure (19) est calculée à l'aide d'un modèle mathématique (11) à partir d'autres données d'exploitation physiques (PB) mesurées ou prédéfinies au niveau de l'appareil de chauffage (1), et dans lequel la température mesurée (TM) et/ou le comportement dans le temps (TM') de celle-ci sont comparés avec le comportement calculé (TB, TB') et lors d'écarts au-dessus d'une valeur seuil un allumage ou une extinction des flammes (16) est déduit et dans lequel le modèle mathématique (11) prend en compte des propriétés physiques de la chambre de combustion (15) et des paramètres essentiels à la combustion, à savoir la capacité thermique de composants essentiels de la chambre de combustion (15) ainsi que la conductibilité thermique et des coefficients de transmission de chaleur de matériaux utilisés et d'un capteur de température (10) utilisé.

2. Procédé selon la revendication 1, dans lequel des flux massiques d'air et de gaz combustible, la quantité d'énergie qui peut être obtenue par combustion à partir de ces flux massiques par unité de temps et une température ambiante sont pris en compte en tant que paramètres essentiels à la combustion.

3. Procédé selon l'une quelconque des revendications 1 ou 2, dans lequel la différence de la température mesurée (TM) et de la température (TB) calculée sans énergie de combustion ou du comportement dans le temps (TM', TB') de celles-ci est formée à partir d'un démarrage de l'appareil de chauffage (1) et, lorsqu'une première valeur seuil est dépassée, est déduite à l'allumage de flammes (16) et à la libération d'une énergie de combustion.

4. Procédé selon l'une quelconque des revendications précédentes, dans lequel à partir de l'allumage de flammes (16) la différence à partir de la température mesurée (TM) et avec la température (TB) calculée avec l'énergie de combustion ou le comportement dans le temps (TM', TB') de celles-ci est formée à partir d'un démarrage de l'appareil de chauffage (1) et est déduite lorsqu'une seconde valeur seuil prédéfinissable à l'extinction de flammes (16) et à la suppression de l'énergie de combustion n'est pas atteinte.

5. Agencement destiné à l'observation ou la surveillance de flammes (16) dans une chambre de combustion (15) d'un appareil de chauffage (1) qui peut fonctionner avec de l'hydrogène ou un gaz combustible contenant de l'hydrogène, dans lequel au moins un capteur de température (10) est présent au niveau de ou dans la chambre de combustion (15), lequel est relié à une unité de commande et de régulation (7), dans lequel un modèle mathématique (11) de la chambre de combustion (15) est reproduit avec un capteur de température (10) dans l'unité de commande et de régulation (7), dans lequel des données d'exploitation physiques (PB) de l'appareil de chauffage (1) et des grandeurs physiques de la chambre de combustion (15) stockées dans l'unité de commande et de régulation (7), à savoir la capacité thermique de composants essentiels de la chambre de combustion (15) ainsi que la conductibilité thermique et les coefficients de transmission de chaleur de matériaux utilisés et du capteur de température (10) utilisé peuvent être amenées au modèle (11) et dans lequel une logique d'évaluation (12) est présente, qui est conçue pour déterminer à partir d'une température (TB) calculée par le modèle mathématique (11) et/ou du comportement dans le temps (TB') de celle-ci et d'une température (TM) mesurée par le capteur de température (10) resp. du comportement dans le temps (TM') de celle-ci si un allumage et/ou une extinction des flammes (16) a eu lieu.

6. Agencement selon la revendication 5, dans lequel au modèle mathématique (11) au moins une vitesse de ventilateur, un flux massique de gaz combustible et une température ambiante peuvent être amenés en tant que données d'exploitation physiques essentielles à la combustion.

7. Agencement selon la revendication 5 ou 6, dans lequel au moins des données sur la capacité thermique de la chambre de combustion (15) et sur une inertie du capteur de température (10) peuvent être amenées au modèle mathématique (11).

8. Agencement selon l'une quelconque des revendications 5 à 7, dans lequel la température mesurée (TM) et la température calculée (TB) peuvent être amenées à la logique d'évaluation (12) et la logique d'évaluation (12) est conçue pour le fonctionnement d'un détecteur de flammes par déclenchement d'une fermeture d'une soupape de gaz combustible (5) en l'absence d'un allumage attendu ou d'une extinction des flammes (16).

9. Produit de programme informatique comprenant des instructions qui font en sorte que l'agencement selon l'une quelconque des revendications 5 à 8 réalise le procédé selon l'une quelconque des revendications 1 à 4.
